# EUROPÄISCHE PATENTSCHRIFT

(11) **EP 0 087 766 B1**
(45) Veröffentlichungstag und Bekanntmachung des Hinweises auf die Patenterteilung: **16.04.1986**
(21) Anmeldenummer: 83101821.3
(22) Anmeldetag: 24.02.1983
(51) Int. Cl.: F17D 1/04

(54) **Verfahren zur Steuerung eines Gasnetzes, insbesondere im Hochdruckbereich**
Process to control a gas network, especially under high pressure
Procédé pour commander un réseau de gaz, en particulier sous haute pression

(30) Priorität: 25.02.1982 DE 3206972
(43) Veröffentlichungstag der Anmeldung: 07.09.1983
(73) Patentinhaber: ESG Elektronik-System- Gesellschaft mbH, D-81677 München (DE)
(72) Erfinder: Weimann, Andreas, D-8011 Siegertsbrunn (DE); Schröder, Peter, D-8011 Siegertsbrunn (DE); Scheibe, Dietmar, D-8000 München 83 (DE)
(74) Vertreter: Weickmann, Heinrich, Dipl.-Ing.

## Beschreibung

Die Erfindung betrifft ein Verfahren zur Steuerung eines Gasnetzes, insbesondere im Hochdruckbereich, bei welchem man an den Einspeisepunkten des Netzes die Gasquantität und die Gasqualität des eingespeisten Gases mißt, unter Verwendung der erhaltenen Meßwerte, unter Berücksichtigung der Netzgeometrie den Gasqualitätsverlauf entlang der Leitungen ermittelt, den ermittelten Gasqualitätsverlauf mit einem Sollverlauf vergleicht und das Netz durch Abgabe entsprechender Steuersignale an Netzstellglieder in Richtung einer Verringerung der Unterschiede zwischen ermitteltem Gasqualitätsverlauf und Sollverlauf steuert.

Bei der Gasförderung fallen Gase unterschiedlicher Gasqualitäten, insbesondere Gase mit niedrigem Brennwert (L-Gas) und Gase mit hohem Brennwert (H-Gas), an die häufig in demselben Gasnetz, ggf. Ferngasnetz, zu transportieren und zu verteilen sind. Möglicherweise kommen in Zukunft synthetische Gase und Gase als Produkt der Kohlevergasung hinzu, mit wiederum unterschiedlicher Gasqualität. Schwankende Gasqualitäten des eingespeisten Gases und Mischungen beim Zusammenführen von Gasströmen können zu einem ständigen Wechsel der Gasqualitäten im Ferngasnetz und damit zu wechselnder Gasqualität bei den Gasabnehmern führen. Größere Schwankungen der Qualität des abgenommenen Gases müssen jedoch vermieden werden, da insbesondere bei industrieller Verwertung des Gases Betriebsprobleme auftreten. So enthalten Verträge mit Gasabnehmern häufig Regelungen über eine obere und eine untere Grenze für Brennwert und/oder Wobbelzahl des gelieferten Gases.

Aus der US-A-4 277 254 ist es an sich bekannt, eine Mischstation mit Hilfe eines Rechners derart zu steuern, daß das abgegebene Gas einen vorgegebenen Brennwert aufweist. Die Steuerung komplizierter Gas-Netzwerke, bei welchen an den Einspeisepunkten Gase mit verschiedener Qualität eingespeist werden und aufgrund entsprechender Vernetzung (vermaschtes Netz) die jeweilige Gasabnahme an den Abnahmepunkten eine Veränderung des Gasqualitätsverlaufs entlang der, ggf. beträchtliche Längen erreichenden, Leitungen zur Folge hat, ist mit Hilfe dieses bekannten Verfahrens nicht möglich.

Der Erfindung liegt die Aufgabe zugrunde, ein Verfahren zur Steuerung eines komplexen Ferngasnetzes mit Einspeisung von Gasen verschiedener Qualität in mehreren Einspeisepunkten bereitzustellen, welches Schwankungen in der Gasqualität im Netz, insbesondere an ausgewählten Netzpunkten, w. z. B. Abnahmepunkten, zumindest verringert.

Diese Aufgabe wird dadurch gelöst, daß man zur Steuerung eines Gasnetzes mit mehreren Einspeisepunkten, in die Gase von verschiedener Qualität eingespeist werden, und die durch Abnahmepunkte voneinander getrennt sind, an wenigstens einem Teil der Abnahmepunkte des Netzes die abgenommene Gasquantität mißt und die erhaltenen Meßwerte bei der Ermittlung des Gasqualitätsverlaufs berücksichtigt.

Es können folglich an den Einspeisepunkten bedenkenlos Gase stark unterschiedlicher Gasqualität eingespeist werden, da das Verfahren sicherstellt, daß zumindest diejenigen Abnehmer, die auf möglichst gleichbleibende Gasqualität angewiesen sind, Gas mit ausreichend konstanter Qualität angeboten bekommen. Da die Reaktion der Gasströme auf Steuer- und Regeleingriffe relativ träge ist, kann man hierbei neben dem momentanen Gasqualitätsverlauf auch den zukünftigen Gasqualitätsverlauf entlang der Leitungen abschätzen, so daß ausreichend Zeit bleibt, entsprechende Steuerungsmaßnahmen zu treffen. Hervorzuheben ist, daß der apparative Aufwand zur Durchführung des Verfahrens relativ klein gehalten werden kann, da das Verfahren im allgemeinen mit den üblicherweise in Gasnetzen vorhandenen Meßeinrichtungen durchführbar ist. Die Gasverteilung in vermaschten Gasnetzen mit ggf. beträchtlichen Leitungslängen ist problemlos möglich.

In den Fällen, in denen es trotz des erfindungsgemäßen Verfahrens nicht möglich ist, einen zulässigen Schwankungsbereich der Gasqualität an einem Abnahmepunkt einzuhalten, beispielsweise deshalb, weil nicht genügend H-Gas zur Kompensation von Gas mit zu niedrigem Brennwert zur Verfügung steht, wird vorgeschlagen, daß man bei außerhalb des zulässigen Schwankungsbereichs liegenden Abweichungen des ermittelten Gasqualitätsverlaufs vom Sollverlauf, insbesondere an ausgewählten Netzpunkten, ein Vorwarnsignal an die betroffenen Abnehmer abgibt. Dieses Vorwarnsignal ermöglicht es dem Abnehmer, seine Gasverbrauchseinrichtung, z. B. seine Industrieöfen, an die zu erwartende Gasqualität insbesondere den Brennwert bzw. die Wobbelzahl, anzupassen. Das Vorwarnsignal kann zu diesem Zweck sowohl die zu erwartende Gasqualität als auch ihr voraussichtliches zeitliches Eintreffen umfassen.

Das erfindungsgemäße Verfahren, welches lediglich Gasqualitätsmessungen an den Einspeisepunkten erfordert, liefert Informationen über die momentanen bzw. zu erwartenden Gasqualitäten an beliebigen Netzpunkten, so auch vor (und hinter) Mischstellen innerhalb des Netzes.

Aus den ermittelten Gasqualitäten vor einer Mischstelle kann ein Stellsignal für ein Stellglied, insbesondere Regelschieber der Mischstelle zur Konstanthaltung der Gasqualität hinter der Mischstelle abgeleitet werden.

Das erfindungsgemäße Verfahren läßt sich mit geringem Aufwand und guter Genauigkeit durchführen, wenn man
a) aus den Meßdaten den Verlauf der Fließgeschwindigkeit des Gases entlang der Netzleitung (Fließzustand des Netzes) ermittelt,
b) ausgehend von einem bekannten Anfangsqualitätsverlauf des Gases entlang der Netzleitungen einen momentanen Qualitätsverlauf ermittelt durch Verschieben der lokalen Gasqualitäten entsprechend den lokalen Fließgeschwindigkeiten des ermittelten momentanen Fließzustandes,
c) ggf. durch Annahmen über zukünftige Fließzustände zukünftige Qualitätsverläufe an mehreren unterschiedlichen zukünftigen Zeitpunkten durch entsprechendes Verschieben der Gasqualitäten abschätzt und
d) an einzelnen Netzpunkten, insbesondere Abnahmepunkten, die momentane Gasqualität gemäß dem ermittelten momentanen Qualitätsverlauf, bzw. die zu erwartenden zukünftigen Gasqualitäten gemäß den ermittelten zukünftigen Qualitätsverläufen mit einem Gasqualitätssollwert bzw. -sollwert-Intervall vergleicht und bei einer Abweichung vom Sollwert bzw. Sollwert-Intervall nach unten oder oben das Netz im Sinne einer Erhöhung bzw. einer Erniedrigung der Gasqualität in dem zum entsprechenden Netzpunkt gaszuführenden Leitungszweig nachsteuert, ggf. durch entsprechendes Ansteuern einer in diesem Leitungszweig liegenden Mischstation für Gase unterschiedlicher Gasqualität.

Die Erfindung wird im folgenden anhand der Zeichnung beispielsweise erläutert.

Es zeigt :
Figur 1 im Blockdiagramm Verfahrensschritte des erfindungsgemäßen Steuerungsverfahrens eines schemaartig angedeuteten Ferngasnetzes und
Figur 2 im Blockdiagramm Verfahrensschritte bei der erfindungsgemäßen thermischen Gasabrechnung.

Das in Fig. 1 oben schematisch angedeutete Ferngasnetz (Gasnetz im Hochdruckbereich) 10 besteht aus einem verzweigten System aus Leitungen 12 mit Einspeisepunkten 14 (durch zwei konzentrische Kreise symbolisiert) und Abnahmepunkten 16 (symbolisiert durch einen einfachen Kreis). In die Leitungen 12 sind Kompressoren 18, Druck/Fluß-Regler 20, eine Mischstation 22 sowie ein Schieber 24 eingeschaltet. Es sind selbstverständlich auch andere Netzkonfigurationen möglich.

Das an den Einspeisepunkten 14 eingespeiste Erdgas oder in Zukunft auch synthetische Gas bzw. Gas aus einer Kohlevergasungsanlage wird in mehr oder weniger stark unterschiedlicher Gasqualität angeliefert. Hierbei bezieht sich der Ausdruck « Gasqualität in erster Linie auf den Brennwert des Gases. Die Gasqualität kann auch alternativ oder zusätzlich charakterisiert sein durch die Wobbezahl (Brennwert : -y aus der Dichte), die Normdichte und durch die sich aus einer Gasanalyse ergebenden Volumenanteile an H₂, CH₄, C0₂, N₂, C₂Hₛ, höheren Kohlenwasserstoffen etc.

In einer Grobeinteilung wird das Erdgas in L-Gas mit niedrigem Brennwert und H-Gas mit hohem Brennwert eingeteilt.

In die Einspeisepunkte 14 werden Gase eingespeist, deren Herkunft mit der Zeit wechselt. Die damit verbundene Gasqualitätsänderung des Gases im Fernleitungsnetz 10 kann zu größeren Problemen führen, insbesondere bei Großabnehmern, die auf gleichbleibende Gasqualität angewiesen sind, beispielsweise deshalb, weil auf einen Brennwert bzw. eine Wobbezahl genau eingestellte Industrieöfen eingesetzt werden. Durch Gasqualitätsmessungen an den Abnahmepunkten könnte man zwar prinzipiell derartige Gasqualitätsschwankungen des abgenommenen Gases messen und dementsprechend die erforderlichen Maßnahmen beim Abnehmer treffen ; der Aufwand dieser z. B. mit geeichten Kalorimetern durchzuführenden Gasqualitätsmessungen ist jedoch für den Normalfall zu hoch. Beim Abnehmer wird in der Regel lediglich die Gasmenge (Normvolumen) bzw. das Gasvolumen (Betriebsvolumen) für die spätere thermische Gasabrechnung des Gaswerks mit dem Abnehmer gemessen. Das erfindungsgemäße Steuer- bzw. Regelverfahren erfordert derartige Gasqualitätsmessungen lediglich an den Einspeisepunkten 14. Ferner müssen an den Einspeisepunkten 14 sowie an den Abnahmepunkten 16 die eingespeisten bzw. abgegebenen Gasquantitäten (Gasmengen bzw. Gasvolumina) gemessen und sämtliche Meßwerte einer Steuereinrichtung 26 zugeführt werden, die in Fig. 1 durch ein Blockschema repräsentiert wird. Dieser Steuereinrichtung 26 werden über in Fig. 1 strichpunktiert dargestellte Leitungen 30 und 32 die Meßwerte der Abgabepunkte (abgegebene Gasquantitäten) und der Einspeisepunkte 14 (eingespeiste Gasqualitäten und -quantitäten) zugeführt. Daneben ist der Steuereinrichtung 26 die Netztopologie des Ferngasnetzes 10 eingegeben, also Lage und technische Daten (Länge, Querschnitt usw.) der Rohrleitungen 12 und Lage und technische Daten der Kompressoren 18, des Schiebers 24, der Druck/Fluß-Regler 20 und der Mischstation 22. In Fig. 1 sind strichpunktiert gezeichnete elektrische Leitungen 34 angedeutet, die von den Netzkomponenten 18 bis 24 zur Steuereinrichtung 26 verlaufen und Signale an die Steuereinrichtung 26 übermitteln, die die jeweilige Einstellung der Komponenten 18 bis 24 charakterisieren.

Ausgehend von den im Block 28 gesammelten Meßdaten sowie der Netztopologie incl. der aktuellen Einstellung der Netzkomponenten wird der Fließzustand des Netzes 10 berechnet, d. h. der Verlauf der Fließgeschwindigkeit des Gases entlang der Leitungen 12 des Netzes 10. Neben dieser Berechnung des Fließzustands, in Fig. 1 durch den Block 38 symbolisiert, kann auch der Druckzustand des Netzes 10 errechnet werden.

Es ist nun von Interesse, wie sich die Gasqualität Q entlang der Leitungen 12 verteilt. Ausgehend von einem bekannten Anfangs-Qualitätsverlauf kann nun mit Hilfe des im Block 38 ermittelten Fließzustandes des Netzes 10 der sich nach Ablauf eines vorgegebenen in Rechenzeitschritte unterteilten Zeitintervalls ergebende neue Qualitätsverlauf ermittelt werden. Hierzu müssen die bestimmte Gasqualitäten kennzeichnenden Netzpunkte gemäß dem Anfangsqualitätsverlauf um eine Wegstrecke in Strömungsrichtung verschoben werden, die der sich aus dem Fließzustand ergebenden lokalen Strömungsgeschwindigkeit an diesen Netzpunkten mal dem Rechenzeitschritt entspricht. An Zusammenführungen von Rohrleitungen 12 wird die Gasmischung entsprechend den zusammenfließenden Gasströmen bestimmt. Bei Einspeisungen (Einspeisepunkte 14) werden die gemessenen Gasqualitäten in das Ferngasnetz 10 « geschoben ». Rechts neben dem mit 40 bezeichneten, die Qualitätsverlaufsermittlungen darstellenden Block ist ein Diagramm dargestellt, welches den örtlichen Verlauf der Gasqualität Q längs eines Weges x entlang einer Rohrleitung 12 darstellt.

Der die Blöcke 38 und 40 verbindende Doppelpfeil zeigt die Rückwirkung des neuen Qualitätsverlaufs auf den als nächstes zu ermittelnden Fließzustand auf ; die Änderung der Gasqualität in den Leitungen 12 hat nämlich auch eine Änderung der das nichtideale Verhalten der Gase angebenden Kompressibilitätszahl zur Folge, da diese von der Gaszusammensetzung abhängt. Dementsprechend ändert sich auch die Normdichte des Gases. Der somit bestimmte neue Fließzustand wird nun der Ermittlung des Qualitätsverlaufes nach Ablauf des nächsten Rechenzeitschrittes zugrunde gelegt usw.

Auf diese Weise kann jeweils der momentan in den Leitungen 12 herrschende Gasqualitätsverlauf ermittelt werden. Durch Vergleich mit Sollwerten für den Qualitätsverlauf entlang der Leitungen 12 erhält man Anhaltswerte für die Netzsteuerung (Block 44). Da durch das erfindungsgemäße Verfahren die Gasqualität an beliebig ausgewählten Netzpunkten verfolgt werden kann, besteht die Möglichkeit durch entsprechende Steuerungsmaßnahmen des Netzes 10 zu erreichen, daß die Gasqualität an vorgegebenen Netzpunkten, z. B. bei einem größeren Abnehmer mit strengen Anforderungen an die Gasqualität in vorgegebenen Grenzen gehalten wird, wohingegen an anderen Netzpunkten größere Gasqualitätsschwankungen zugelassen werden. Der Abnahmepunkt 16' in Fig. 1, der hinter der Mischstation 22 liegt, kann beispielsweise mit konstanter Gasqualität beliefert werden, unabhängig von den anderen Abnahmepunkten 16.

In Fig. 1 sind mit Strich-Punkt-Punkt-Linien Steuerleitungen 46 angedeutet, die vom Block 44 der Steuereinrichtung 26 zu den Stellglieder darstellenden Netzkomponenten 18 bis 24 führen. Die elektrischen Leitungen 46 ebenso wie die elektrischen Leitungen 30 und 32 sind zu fernwirktechnischen Übertragung der Steuersignale bzw. der Meßsignale ausgebildet.

Für den Fall, daß trotz entsprechender Steuerungsmaßnahmen ein Abweichen der Gasqualität an einem Abnahmepunkt von einem vorgegebenen zulässigen Qualitätsintervall unvermeidlich ist, kann ein entsprechendes Warnsignal von der Steuereinrichtung 26 an den entsprechenden Abnehmer abgegeben werden, in Fig. 1 symbolisiert durch einen vom Block 44 abgehenden Pfeil 50.

Aufgrund der Trägheit des Steuer- und Regelsystems des Netzes 10 ist es sehr vorteilhaft auch zukünftige Gasqualitätsverläufe näherungsweise zu ermitteln. Die hierzu erforderlichen Verfahrensschritte sind in Fig. 1 durch Blöcke mit unterbrochener Umfangslinie angedeutet. An dem mit dem Block 40 gekennzeichneten Verfahrensschritt des zuvor beschriebenen, lediglich momentane' Qualitätsverläufe berücksichtigenden Steuerungsverfahrens schließt sich nunmehr ein Block 52 an, der die Ermittlung zukünftiger Fließzustände darstellt. Die hierfür erforderliche, aus der statistischen Auswertung zurückliegender Abnahmezeiträume gewonnene Abnahmeprognose wird vom Block 54 dem Block 52 zugeführt. Aus dem gemäß Block 52 ermittelten Fließzustand nach Ablauf eines Rechenzeitintervalls kann durch entsprechende Verschiebung der bestimmte Gasqualitäten kennzeichnenden Netzpunkte der Gasqualitätsverlauf zu diesem Zeitpunkt bestimmt werden (Block 56). Wie der Doppelpfeil zwischen den Blöcken 52 und 56 anzeigt, wird aus diesem Gasqualitätsverlauf wiederum der zugeordnete Fließzustand berechnet, woraufhin der Gasqualitätsverlauf nach Ablauf eines weiteren Rechenzeitintervalls bestimmt wird. Auf diese Weise läßt sich das Zeitverhalten des Gasqualitätsverlaufs während eines aus einer Vielzahl von Rechenzeitintervallen zusammengesetzten Prognoseintervalls ermitteln. Greift man einen einzelnen Netzpunkt, z. B. einen Abnahmepunkt 16 heraus, so läßt sich aus den gewonnenen Daten der voraussichtliche zeitliche Verlauf der Gasqualität an diesem Punkte ermitteln. Dies ist in Fig. 1 durch das Diagramm neben dem Block 56 angedeutet, welches die Gasqualität Q an einem Netz--punkt in Abhängigkeit von der Zeit t darstellt.

Weicht nun die prognostizierte Gasqualität an einem vorbestimmten Abnahmepunkt von einem Sollwert bzw. von einem Sollintervall ab, so kann dementsprechend das Ferngasnetz 10 gesteuert werden. Falls die Abweichung so groß ist, daß eine Kompensation nicht mehr möglich erscheint, kann wiederum ein Warnsignal, genauer gesagt ein Vorwarnsignal, an den entsprechenden Abnehmer abgegeben werden, welches sowohl das Ausmaß der Änderung der Gasqualität als auch den Zeitpunkt des Eintretens der Änderung umfaßt.

Der ständige Wechsel der Gasqualitäten im Ferngasnetz und damit an den Abnahmepunkten 16 führt auch zu Problemen bei der Gaskundenabrechnung. Die Abrechnung für Gasabnehmer erfolgt nach Wärmemengen (= Gasmenge Brennwerte). Die Abnehmermessung des Brennwertes mit geeichten Kalorimetern sowie der exakten Gasmenge ist sehr aufwendig und kommt daher nur bei sehr großen Gasabnehmern in Betracht. Bei mittleren und kleineren Gasabnehmern lohnt sich der Investitions- und Betriebskostenaufwand nicht. Bei diesen Abnehmern erfolgt im allgemeinen lediglich eine Messung des Gasvolumens (= Betriebsvolumen V_{B} [m³]). Eine exakte Berechnung der Gasmenge (= Normvolumen V_{N} [m³]) aus dem Gasvolumen erfolgt über die Beziehung : wobei p der aktuelle Druck in bar, p_{N} der Normaldruck in bar, T die aktuelle Temperatur in Grad °K, T_{N} die Normtemperatur in Grad °K und K die von Druck, Temperatur und Gasqualität abhängende Kompressibilitätszahl ist.

Üblicherweise wird bei den mittleren und kleineren Gasabnehmern aus dem gemessenen Gasvolumen mit Hilfe eines Mengenumwerters mit konstant eingestellter Kompressibilitätszahl ein Anhaltswert für die verbrauchte Gasmenge ermittelt und der Wärmeabrechnung zugrundegelegt. Da die Kompressibilitätszahl jedoch tatsächlich entsprechend der wechselnden Gaszusammensetzung variiert, ist der ermittelte Gasmengenwert mit Fehlern behaftet. Ein weiterer Fehler bei der Wärmemengenabrechnung rührt daher, daß an Stelle des sich mit der Gaszusammensetzung ändernden Brennwertes der Einfachheit halber ein konstanter Brennwert der Berechnung zugrundegelegt wird. Das Steuerverfahren gemäß Fig. 1 liefert nun entsprechend dem Block 40 den momentanen Qualitätsverlauf, z. B. während eines Abrechnungszeitraumes, woraus sich der zeitliche Verlauf der Gasqualität an einem Abnahmepunkt 16 und hieraus auch der zeitliche Verlauf des Wertes für die Kompressibilitätszahl sowie des Brennwertes ohne weiteres ermitteln läßt. Man erhält somit aus den Meßwerten für das jeweils momentan verbrauchte Gasvolumen bzw. für die mittels des Mengenumwerters ermittelte Gasmenge die notwendigen Daten zur genauen Ermittlung der insgesamt verbrauchten Wärmemenge.

Der in diesem Zusammenhange verwendete Begriff Gasquantität faßt die ineinander umrechenbaren Größen Gasvolumen, Gasmenge und Gasmasse (= Normdichte - Gasmenge) zusammen.

Sofern es nur auf die genaue Gasabrechnung ankommt und nicht auf eine Steuerung des Ferngasnetzes 10 gemäß Fig. 1, kann auch gemäß dem Blockdiagramm in Fig. 2 vorgegangen werden. Die hier gezeigte Vorrichtung 126 ist wiederum über die elektrischen Leitungen 30 und 32 mit dem Ferngasnetz verbunden, welches der Einfachheit halber in Fig. 2 weggelassen worden ist. Der dem Block 28 in Fig. 1 entsprechende Block 128 in Fig. 2 symbolisiert die Sammlung der Abrechnungsmeßdaten, d. h. der im Abrechnungszeitraum anfallenden Meßdaten. Diese Meßdaten können entweder unmittelbar nach der Messung an die Vorrichtung 126 übertragen werden oder auch zwischengespeichert werden, z. B. in Form von x-t-Schreiber-Kurven, was insbesondere bei über das Netz weit verstreuten Abnahmepunkten 16 von Vorteil ist.

Aus diesen Abrechnungsmeßdaten wird wiederum iterativ der Zeitverlauf der Gasqualität Q beim Abnehmer während des Abrechnungszeitraumes T ermittelt. Dies geschieht wiederum dadurch, daß von einem Anfangsfließzustand aus ein erster Fließzustand nach Ablauf eines Rechenzeitintervalls bestimmt wird (Block 138), wobei das Rechenzeitintervall klein ist gegenüber dem Abrechnungszeitraum T. Aus diesem Fließzustand wird nun im Block 140 der zugeordnete Gasqualitätsverlauf berechnet und anschließend der Fließzustand nach Ablauf eines weiteren Rechenzeitintervalls usw. Man erhält so das zeitliche Verhalten der Gasqualität längs der Leitungen des Netzes, woraus sich ohne weiteres der Zeitverlauf der Gasqualität eines bestimmten Leitungspunktes also des entsprechenden Abnahmepunktes ermitteln läßt (Block 156). Neben dem Block 156 ist der Zeitverlauf der Gasqualität Q während des Abrechnungszeitintervalls T diagrammartig dargestellt.

Aus dem so ermittelten Zeitverlauf der Gasqualität beim Abnehmer und dem gemessenen Zeitverlauf der abgenommenen Gasvolumina läßt sich entsprechend den vorstehenden Erläuterungen zu Fig. 1 die abgenommene Wärmemenge im Block 180 mit ausreichender Genauigkeit errechnen.

Zur Ferngasnetzsteuerung gemäß Fig. 1 ist noch nachzutragen, daß die aus dem Vergleich mit den Sollwerten gemäß Block 42 im Block 44 ermittelten Stellsignale für die Netzsteuerung vor Abgabe an die Stellglieder des Netzes 10 noch auf ihre Wirksamkeit überprüft werden können, in dem die Auswirkung dieser Signale auf die zukünftigen Fließzustände bzw. die zukünftigen Gasqualitäten in einer Simulationsrechnung abgeschätzt werden. Dies ist durch den unterbrochenen Pfeil 82 angedeutet, der die Blöcke 44 und 52 miteinander verbindet.

## Patentansprüche

1. Verfahren zur Steuerung eines Gasnetzes (10), insbesondere im Hochdruckbereich, bei welchem man an den Einspeisepunkten (14) des Netzes die Gasquantität und die Gasqualität des eingespeisten Gases mißt, unter Verwendung der erhaltenen Meßwerte, unter Berücksichtigung der Netzgeometrie den Gasqualitätsverlauf entlang der Leitungen ermittelt, den ermittelten Gasqualitätsverlauf mit einem Sollverlauf vergleicht und das Netz durch Abgabe entsprechender Steuersignale an Netzstellglieder in Richtung einer Verringerung der Unterschiede zwischen ermitteltem Gasqualitätsverlauf und Sollverlauf steuert, dadurch gekennzeichnet, daß man zur Steuerung eines Gasnetzes mit mehreren Einspeisepunkten (14), in die Gase von verschiedener Qualität eingespeist werden, und die durch Abnahmepunkte (16) voneinander getrennt sind, an wenigstens einem Teil der Abnahmepunkte (16) des Netzes die abgenommene Gasquantität mißt und die erhaltenen Meßwerte bei der Ermittlung des Gasqualitätsverlaufs berücksichtigt.

2. Verfahren nach Anspruch 1, dadurch gekennzeichnet, daß man bei außerhalb eines zulässigen Schwankungsbereichs liegenden Abweichungen des ermittelten Gasqualitätsverlaufs vom Sollverlauf, insbesondere an ausgewählten Netzpunkten, Vorwarnsignale an die betreffenden Abnehmer abgibt.

3. Verfahren nach Anspruch 1 oder 2, dadurch gekennzeichnet, daß man aus den ermittelten Gasqualitäten vor einer Mischstelle ein Stellsignal für ein Stellglied, insbesondere Regelschieber, der Mischstelle zum Konstanthalten der Gasqualität hinter der Mischstelle ableitet.

4. Verfahren nach Anspruch 1, dadurch gekennzeichnet, daß man

a) aus den Meßdaten den Verlauf der Fließgeschwindigkeit des Gases entlang der Netzleitung (Fließzustand des Netzes) ermittelt,
b) ausgehend von einem bekannten Anfangsqualitätsverlauf des Gases entlang der Netzleitungen einen momentanen Qualitätsverlauf ermittelt durch Verschieben der lokalen Gasqualitäten entsprechend den lokalen Fließgeschwindigkeiten des ermittelten momentanen Fließzustandes,
c) gegebenenfalls durch Annahmen über zukünftige Fließzustände zukünftige Qualitätsverläufe an mehreren unterschiedlichen zukünftigen Zeitpunkten durch entsprechendes Verschieben der Gasqualitäten abschätzt und
d) an einzelnen Netzpunkten, insbesondere Abnahmepunkten (16), die momentane Gasqualität gemäß dem ermittelten momentanen Qualitätsverlauf, bzw. die zu erwartenden zukünftigen Gasqualitäten gemäß den ermittelten zukünftigen Qualitätsverläufen mit einem Gasqualitätssollwert bzw. -sollwert-Intervall vergleicht und bei einer Abweichung vom Sollwert bzw. Sollwert-Intervall nach unten oder oben das Netz im Sinne einer Erhöhung bzw. Erniedrigung der Gasqualität in dem zum entsprechenden Netzpunkt gaszuführenden Leitungszweig nachsteuert, ggf. durch entsprechendes Ansteuern einer in diesem Leitungszweig liegenden Mischstation für Gase unterschiedlicher Gasqualitäten.

## Claims

1. Method for controlling a gas supply network (10), especially in the high-pressure range, in which the gas quantity and the gas quality of the supplied gas are measured at the infeed points (14) of the network, utilising the obtained measured values, taking consideration of the network geometry, the gas quality pattern along the conduits is ascertained, the ascertained gas quality pattern is compared with an ideal pattern, and the network is controlled, by delivery of corresponding control signals to network setting members, in the direction of a reduction of the differences between ascertained gas quality pattern and ideal pattern, characterised in that for the controlling of a gas supply network with a plurality of infeed points (14) into which gases of different qualities are fed, and which are separated from one another by consumer points (16), the withdrawn gas quantity is measured at some at least of the consumer points (16) of the network and the measured values obtained are taken into consideration in the ascertainment of the gas quality pattern.

2. Method according to Claim 1, characterised in that in the case of deviations of the ascertained gas quality pattern from the ideal pattern lying outside a permissible range of fluctuation, especially at selected points of the network, pre-warning signals are delivered to the relevant consumers.

3. Method according to Claim 1 or 2, characterised in that from the ascertained gas qualities before a mixing point a setting signal is derived for a setting member, especially a regulating slide valve, of the mixing point for keeping the gas quality constant after the mixing point.

4. Method according to Claim 1, characterised in that

a) from the measured data the pattern of the speed of flow of the gas along the main conduit (condition of flow of the network) is ascertained,
b) on the basis of a known initial quality pattern of the gas along the main conduits a momentary quality pattern is ascertained by displacement of the local gas qualities according to the local flow speeds of the ascertained momentary flow condition,
c) possibly by assumptions as to future flow conditions, future quality patterns at several different future time moments are estimated by appropriate displacement of the gas qualities, and
d) at individual network points, especially withdrawal points (16), the momentary gas quality according to the ascertained momentary quality pattern, or the expectable future gas qualities according to the ascertained future quality patterns are compared with a gas quality ideal value or ideal value range and in the case of a deviation from the ideal value or ideal value range upwards or downwards the network is recontrolled in the direction of a reduction or increase respectively of the gas quality in the conduit branch conducting gas to the corresponding network point, possibly by appropriate actuation of a mixing station for gases of different gas qualities, situated in this conduit branch.

## Revendications

1. Procédé pour commander un réseau de gaz (10), notamment sous haute pression, dans lequel on mesure la quantité et la qualité du gaz délivré aux points d'alimentation (14) du réseau, on détermine l'évolution de la qualité du gaz le long des conduits, en utilisant les valeurs mesurées obtenues et en tenant compte de la géométrie du réseau, on compare à une évolution de consigne l'évolution qualitative du gaz ainsi déterminée, et l'on commande le réseau par une délivrance de signaux correspondants à des organes d'ajustement du réseau, dans le sens d'une réduction des différences entre l'évolution de consigne et l'évolution qualitative du gaz déterminée, caractérisé par le fait que, pour commander un réseau de gaz à plusieurs points d'alimentation (14) auxquels des gaz de qualités différentes sont délivrés, et qui sont séparés les uns des autres par des points de prélèvement (16), l'on mesure la qualité du gaz prélevé sur une partie des points de prélèvement (16) du réseau, et l'on prend en considération les valeurs mesurées obtenues pour déterminer l'évolution qualitative du gaz.

2. Procédé selon la revendication 1, caractérisé par le fait que, lorsque l'allure qualitative du gaz déterminée accuse, par rapport à l'allure de consigne, des écarts situés à l'extérieur d'une plage de fluctuations admissible, on délivre un signal d'alerte préalable aux consommateurs concernés, en particulier en des points sélectionnés du réseau.

3. Procédé selon la revendication 1 ou 2, caractérisé par le fait que, sur la base des qualités du gaz déterminées devant un poste de mélange, on dérive un signal d'ajustement appliqué à un organe d'ajustement, en particulier à un robinet- vanne du poste de mélange, afin de maintenir constante la qualité du gaz derrière ledit poste de mélange.

4. Procédé selon la revendication 1, caractérisé par le fait que
a) l'évolution de la vitesse d'écoulement du gaz le long du conduit du réseau (condition de circulation dans le réseau) est déterminée à partir des données de mesure,
b) sur la base d'une allure qualitative initiale connue du gaz le long des conduits du réseau, une allure qualitative momentanée est déterminée par un décalage des qualités locales du gaz, d'une manière correspondant aux vitesses locales d'écoulement de la condition de circulation déterminée à un instant considéré,
c) en extrapolant éventuellement des conditions de circulation futures, des évolutions qualitatives futures en plusieurs points ultérieurs différents dans le temps sont évaluées, par un décalage correspondant des qualités du gaz et
d) en des points individuels du réseau, en particulier des points de prélèvement (16), la qualité du gaz à un instant considéré conformément à l'allure qualitative momentanée déterminée, ou les futures qualités du gaz escomptées conformément aux allures qualitatives futures déterminées, sont comparées respectivement à une valeur de consigne de la qualité du gaz ou à un intervalle de cette valeur de consigne qualitative et, en présence d'un écart vers le bas ou vers le haut par rapport à la valeur de consigne ou à l'intervalle de consigne, respectivement, le réseau est réajusté par commande, respectivement dans le sens d'un accroissement ou d'une diminution de la qualité du gaz dans l'embranchement de conduits acheminant du gaz vers le point correspondant du réseau, éventuellement par une commande correspondante d'un poste de mélange de gaz de qualités différentes installé dans cet embranchement de conduits.
